# EUROPÄISCHE PATENTSCHRIFT

(11) **EP 0 898 040 B1**
(45) Veröffentlichungstag und Bekanntmachung des Hinweises auf die Patenterteilung: **28.08.2002**
(21) Anmeldenummer: 98119904.5
(22) Anmeldetag: 19.09.1996
(51) Int. Cl.: E06B 1/56, E06B 1/70

(54) **Unterer Abschluss von Türen oder Fenstern**
Lower finishing part of doors or windows
Finition en partie inférieure de portes ou de fenêtres

(30) Priorität: 31.01.1996 DE 19603412
(43) Veröffentlichungstag der Anmeldung: 24.02.1999
(62) Teilanmeldung aus: 96115027.3
(73) Patentinhaber: Willrich, Peter, 53945 Blankenheim-Reetz (DE)
(72) Erfinder: Willrich, Peter, 53945 Blankenheim-Reetz (DE)
(74) Vertreter: Castell, Klaus, Dr.

(56) Entgegenhaltungen:
- AT-B- 295 107
- DE-A- 3 404 145
- DE-U- 7 908 718
- DE-U- 9 109 719
- US-A- 5 283 977

## Beschreibung

Die Erfindung betrifft einen unteren Abschluß von Türen oder Fenstern nach dem Oberbegriff des Patentanspruchs.

Derartige untere Abschlußprofile sind im Bereich des Einbaus von Türen oder Fenstern weit verbreitet und bilden bspw. die Türschwelle, die auf einem harten Untergrund befestigt wird. Insbesondere bei Renovierungsschwellen werden teergetränkte Bänder verwendet, um eine Abdichtung zwischen der Türschwelle und dem Untergrund zu erzielen. Hierzu werden die Dichtungsbänder in U-profilförmige Schienen eingelegt. Diese Bänder dehnen sich anschließend aus und bewirken dadurch eine dichte Verbindung zwischen Türschwelle und Boden. Die Bänder müssen aber auf der Baustelle kühl gelagert werden und der untere Abschluß muß nach Einsetzen des Bandes schnell am Boden befestigt werden.

Türschwellen mit nach unten offenen Profilen sind beispielsweise aus der DE 79 08 718 U, der DE 34 04 145 und der AT 295 107 B bekannt.

Der Erfindung liegt daher die Aufgabe zugrunde, eine einfache und praktische Verbindung zwischen unterem Abschluß und darunter liegender Fläche zu erzielen.

Diese Aufgabe wird mit einem gattungsgemäßen Abschluß gelöst, bei dem sich in dem U-Profil ein Dehnband befindet, dessen Ausdehnung durch die Leiste verhindert wird.

Die Halterung am unteren Ende der sich gegenüberliegenden Schenkel erlaubt es, eine Leiste einzuschieben, die ein frühzeitiges Ausdehnen des Dehnbandes verhindert und kurz vor Einbau des unteren Abschlußes entfernt werden kann.

Ein Ausführungsbeispiel der Erfindung ist in der Zeichnung dargestellt und wird im folgenden näher beschrieben. Es zeigt
- Figur 1: einen Schnitt durch einen unteren Abschluß einer Türe mit einem Profil,
- Figur 2: einen Schnitt durch das Profil vor dessen Einbau,
- Figur 3: einen Schnitt durch ein Profil für eine nach außen öffnende Türe und
- Figur 4: eine Weiterentwicklung.

Der in Figur 1 gezeigte untere Abschluß 1 besteht im wesentlichen aus einem Strangpreßprofil 2 aus Aluminium das im Einbau eine obere Seite 3 und eine untere Seite 4 aufweist. Die nach innen weisende Seite des Profils ist als innere Seite 5 und die den vorderen Abschluß des Profils bildende Seite ist als äußere Seite 6 bezeichnet.

Dieses Profil dient als unterer Abschluß einer Türe, von der das Türblatt 7 in der Figur dargestellt ist.

Der an den Abschluß 1 nach außen anschließende Bereich ist mit Beton 8 ausgegossen und eine Folie 9 aus Etylen-Propylen-Teer-Kautschuk verläuft von der äußeren Seite 6 des Abschlusses nach unten und unter der Betonschicht derart entlang, daß ein Fließen des unausgehärteten Betons unter den unteren Abschluß 1 der Türe vermieden wird. Diese Folie hat eine Shore-Härte von 40 - 80 Grad, vorzugsweise von etwa 60 Grad.

Die Figur zeigt eine sogenannte Renovierungsschwelle bei der, die Rasteinrichtung 12, 13 im wesentlichen die äußere Seite 6 des Profils 2 bildet.

Außerdem ist im Bereich der unteren Seite 4 des Profils 2 ein nach unten offenes U-Profil 21 befestigt, das in Figur 2 genauer zu sehen ist.

Das in Figur 2 gezeigte vergrößert dargestellte Profil 2 zeigt deutlich die Öffnung 12 und den Raum 13 der Rasteinrichtung und das U-förmige Profil 21. Dieses U-Profil 21 hat zwei gegenüberliegende Schenkel 22, 23, die jeweils an ihrem unteren Ende einen Teil einer als Führung ausgebildeten Halterung 24 aufweisen. Diese Halterung 24 besteht aus sich gegenüberliegenden Nuten, in die eine Leiste 25 einsteckbar ist. Die die Nuten nach unten begrenzenden Schenkel 27, 28 sind dabei länger als die oberen Schenkel, die auch wegfallen können.

Innerhalb des U-Profils 21 befindet sich ein Dehnband 26, dessen Ausdehnung durch die in die Führung 24 eingeführte Leiste 25 verhindert wird. Erst kurz vor dem Einbau des Profils 2 wird die Leiste 25 aus der Führung 24 herausgezogen, um dem Dehnband 26 die Möglichkeit zur Ausdehnung zu geben. Durch die Ausdehnung des Dehnbandes 26 entsteht bei eingebautem Profil 2 eine dichtende Verbindung zwischen dem Profil und der darunter befindlichen Oberfläche.

Das in Figur 3 gezeigte Profil ist für eine nach außen öffnende Türe geeignet. Daher ist bei diesem Profil eine Nut 29 für eine Dichtung (nicht gezeigt) vorgesehen. Im übrigen entspricht das Profil im wesentlichen dem in Figur 2 gezeigten Profil.

Das Profil nach Figur 4 ist eine spezielle Weiterenticklung für den holländischen und scandinavischen Bereich.

## Patentansprüche

1. Unterer Abschluß (1) von Türen oder Fenstern mit einem Profil (2) das im Einbau eine obere (3), eine untere (4), eine innere (5) und eine äußere Seite (6) aufweist, wobei im Bereich der unteren Seite (4) ein nach unten offenes U-Profil (21) befestigt ist und am unteren Ende der sich gegenüberliegenden Schenkel (22, 23) des U-Profils (21) eine Halterung (24) für eine einsteckbare Leiste (25) vorgesehen ist, ***dadurch gekennzeichnet, dass*** sich in dem U-Profil (21) ein Dehnband (26) aus sich ausdehnendem Material befindet, dessen Ausdehnung durch die Leiste (25) verhindert wird.

## Claims

1. A lower end part (1) of doors or windows, with a profile (2) that, in the installed state, has an upper side (3), a lower side (4), and inner side (5) and an outer side (6), wherein a U-profile (21) that is open on the bottom is fixed in the region of the lower side (4), and wherein a holding arrangement (24) for an insertable strip (25) is arranged on the lower end of the opposing limbs (22, 23) of the U-profile (21), **characterized by** the fact that an expansion tape (26) consisting of an expandable material is situated in the U-profile (21), wherein the expansion of said tape is prevented by the strip (25).

## Revendications

1. Finition en partie inférieure (1) de portes ou de fenêtres avec un profilé (2) qui présente au montage une face supérieure (3), inférieure (4), interne (5) et externe (6), un profilé en U ouvert vers le bas (21) étant fixé dans la zone de la face inférieure (4) et un support (24) pour une baguette insérable (25) étant prévu à l'extrémité inférieure des montants se faisant face (22, 23) du profil en U (21), **caractérisée en ce que**, dans le profil en U (21), se trouve une bande extensible (26) en matière s'allongeant, dont l'extension est empêchée par la baguette (25).
